# EUROPÄISCHE PATENTSCHRIFT

(11) **EP 1 632 297 B1**
(45) Veröffentlichungstag und Bekanntmachung des Hinweises auf die Patenterteilung: **27.01.2010**
(21) Anmeldenummer: 04104224.3
(22) Anmeldetag: 02.09.2004
(51) Int. Cl.: B21D 28/34, B21D 28/24, B23P 15/14, B21K 1/30

(54) **Verfahren und Werkzeug zum Stanzen und/oder Formen**
Method and tool for punching and/or forming
Méthode et outillage de poinçonnage et/ou de formage

(43) Veröffentlichungstag der Anmeldung: 08.03.2006
(73) Patentinhaber: Ford Global Technologies, LLC, Dearborn, MI 48126 (US)
(72) Erfinder: Klimczak, Jörg, 42799 Leichlingen (DE); Schüler, Jürgen, 50259 Pulheim (DE); Kück, Rainer, 50735 Köln (DE)
(74) Vertreter: Dörfler, Thomas

(56) Entgegenhaltungen:
- US-A- 3 296 905
- US-A- 5 012 712
- US-A1- 2003 070 297
- PATENT ABSTRACTS OF JAPAN Bd. 014, Nr. 097 (M-0940), 22. Februar 1990 (1990-02-22) & JP 01 306028 A (KYUSHU MUSASHI SEIMITSU KK), 11. Dezember 1989 (1989-12-11)

## Beschreibung

Die Erfindung betrifft ein Verfahren zum Stanzen und/oder Formen mittels einer Hochgeschwindigkeitspresse, insbesondere Schnellschmiedepresse, zur Herstellung von Teilen mit mindestens ersten und zweiten Lochungen aus Rohlingen und ein entsprechendes Werkzeug.

Teile, die in großer Zahl hergestellt werden, zum Beispiel für die Automobilindustrie, werden in wirtschaftlichen Herstellungsverfahren durch Stanzen und/oder Formen oder Schmieden auf vollautomatischen mehrstufigen Schnellschmiedepressen hergestellt, die beispielsweise mit 70 Hüben pro Minute arbeiten. Solche Teile sind z. B. Zahnräder oder Gangzahnräder für Getriebe.

Bei dem bisher üblichen Schmiedeprozess wird zunächst Stangenmaterial induktiv erwärmt und danach in der Maschine zur Herstellung des Rohlings warm geschert. Anschließend erfolgt das eigentliche Setzen und Umformen beziehungsweise Schmieden des Rohlings in der Schmiedepresse. Zur Fertigstellung der Teile erfolgt zuletzt das Herstellen der Lochungen durch Auslochen bzw. Stanzen mittels geeigneter Lochwerkzeuge. Zur Fertigstellung von z. B. Gangzahnrädern wird dabei die mittige Bohrung ausgelocht.

Dieser letzte Schritt des Lochens bzw. Stanzens zur Herstellung der gelochten Teile bereitet insbesondere bei mehrfach gelochten Teilen Schwierigkeiten.

Bei gleichzeitiger Lochung aller auszulochenden Bereiche der Teile besteht die Gefahr einer Verstopfung des oder der Auswurftrichter der Presse durch die große Menge des ausgelochten Materials.

Eine weitere Problematik liegt darin, dass die herzustellenden Teile dazu neigen sich beim gleichzeitigen Lochen bzw. Stanzen aller auszulochenden Bereiche zu verformen. Auch neigen die Teile dazu, sich beim Lochen in der Matrize der Presse zu verdrehen bzw. zu verschieben, was zu einer Beschädigung der Teile, wie z. B. der matrizenseitigen Gravur der Gangzahnräder führt.

Ferner dürfen beim Lochen bzw. Stanzen keine Grate entstehen, da dies eine Nachbearbeitung der Teile notwendig machen würde.

Diese Schwierigkeiten treten insbesondere dann auf, wenn Teile z. B. zur Gewichtsreduzierung und Materialersparnis mehrfach gelocht werden, wie dies z. B. bei Gangzahnrädern durch Ausbilden von Speichen erfolgt.

Die Herstellung solcher mehrfach gelochten Teile könnte zwar theoretisch auch durch eine nachfolgende spanende oder spanlose Bearbeitung erfolgen, dies wäre jedoch für große Stückzahlen aufwendig und nicht wirtschaftlich vertretbar.

Aus der JP 1306028 ist ein Werkzeug zum Stanzen von Rohlingen gemäß Oberbegriff der Ansprüche 1 und 12 bekannt, bei dem mehrere am äußeren Umfang eines Stempels kreisförmig angeordnete erste Lochungsstempel Speichenlöcher und ein zweiter, zentral angeordneter Lochungsstempel eine zentrale Wellenbohrung in einen Gangzahnradrohling stanzen. Dabei sind erste Lochungstempel und zweiter Lochungsstempel derart versetzt angeordnet, dass die Speichenlöcher in einem ersten Arbeitsschritt und die Wellenbohrung im nachfolgenden Arbeitsschritt gestanzt werden. Da die Lochungsstempel gegeneinander unverschiebbar mit kurzem Abstand angeordnet sind, sind zum einen die wirkenden Stanzkräfte auf den Gangzahnrohling recht hoch, zum anderen ist durch die recht rasch aufeinander folgende Stanzoperation die Materialabfuhr der ausgestanzten Stücke im Werkzeug nicht sicher gewährleistet.

Aufgabe der Erfindung ist es daher, ein Verfahren und ein Werkzeug zum Stanzen und/oder Formen von mehrfach gelochten Teilen mittels einer Hochgeschwindigkeitspresse bereitzustellen, das die automatische Fertigung von Teilen in großer Stückzahl ohne die obigen Nachteile, insbesondere ohne Grate und ohne Verstopfung der Auswurftrichter der Presse ermöglicht.

Diese Aufgabe wird durch das in Anspruch 1 wiedergegebene Verfahren gelöst.

Mit dem erfindungsgemäßen Verfahren zum Stanzen und/oder Formen mittels einer Hochgeschwindigkeitspresse, insbesondere Schnellschmiedepresse, ist es möglich mehrfach gelochte Teile ohne Grate und ohne Verstopfung der Auswurftrichter der Presse automatisch in großer Stückzahl herzustellen, wobei die Teile sich nicht verziehen.

Dies wird durch die Aufteilung des Lochungs-Schritts ii), in dem das Lochen des Teils mit mindestens einem Lochwerkzeug (L) stattfindet, in mindestens zwei Arbeitsschritte erreicht, wobei in jedem Arbeitsschritt nur ein Teil der insgesamt auszuführenden Lochungen ausgeführt wird, so dass das fertig gelochte Teil erst nach Abschluss des letzten Arbeitsschritts vorliegt, wobei das Teil im ersten Lochungs-Arbeitsschritt durch das Lochwerkzeug für den nachfolgenden Lochungs-Arbeitsschritt in Position gehalten wird.

Somit verringert sich die pro Arbeitsschritt abzuführende Menge ausgelochten Materials, so dass der oder die Auswurftrichter der Presse nicht verstopfen. Ferner wird durch das in Positionhalten der Teile im ersten Arbeitsschritt sichergestellt, dass diese sich beim Lochen nicht verziehen und nicht verschieben und ferner keine Grate an den Rändern der ausgelochten Bereiche entstehen. So ist eine Nachbearbeitung der Teile nicht notwendig, trotz der Verwendung einer üblichen Schnellschmiedepresse, die z. B. mit 70 Hüben pro Minute arbeitet und so die wirtschaftliche Herstellung einer großen Stückzahl von Teilen erlaubt.

Insbesondere erlaubt das erfindungsgemäße Verfahren kreisrunde Teile, insbesondere Zahnräder, bevorzugt Gangzahnräder und höchst bevorzugt Gangzahnräder mit Speichen herzustellen, die mehrfach gelocht sind und sonst zum Verzug beim Lochen neigen.

Solche Teile, insbesondere gespeichte Gangzahnräder für die Automobilindustrie, herzustellen, ist von großem Interesse, da sich neben der Gewichtsreduzierung und Materialersparnis auch eine Reduzierung der Schwungmasse ergibt, die in einem besseren Ansprechverhalten der Getriebe resultiert. So kann neben der Gewichtsersparnis, die u. a. Kraftstoff einspart, auch der Aufbau der Getriebe z. B. in der Synchronisierungseinheit vereinfacht werden.

Hierzu wird bevorzugterweise im ersten Arbeitsschritt (a) das Auslochen einer Mittelbohrung durchgeführt. Im nachfolgenden Arbeitsschritt (b) wird dann das Auslochen von Speichen durchgeführt.

Beim erfindungsgemäßen Verfahren wird das Teil im ersten Lochungs-Arbeitsschritt durch das Lochwerkzeug für den nachfolgenden Lochungs-Arbeitsschritt kraftbeaufschlagt, insbesondere federkraftbeaufschlagt, in Position gehalten.

Durch das in Position- bzw. Festhalten des Teils wird ein Verdrehen bzw. ein Versatz beim Lochen verhindert. Dies betrifft insbesondere ein Verdrehen bzw. ein Versatz des Gangzahnrads in der Lochmatrize beim Lochen der Mittelbohrung durch das Lochwerkzeug. Ein Verdrehen oder ein Versatz könnte z.B. eine Beschädigung der matrizenseitigen Gangzahnradgravur zur Folge haben.

Somit kann sichergestellt werden, dass keinerlei Grate beim Auslochen der Speichen und der Mittelbohrung entstehen und eine Verformung oder Lageveränderung des Teils beim Lochen ausgeschlossen ist.

Erfindungsgemäß trifft das Lochwerkzeug nach Beendigung des ersten Lochungs-Arbeitsschritts nach Überwindung der Kraft auf einen Anschlag und löst somit den nachfolgenden Lochungs-Arbeitsschritt aus.

Es wird ein und dasselbe Lochwerkzeug im ersten Lochungs-Arbeitsschritt und nachfolgenden Lochungs-Arbeitsschritt verwendet, das dazu zwei Lochungsstempel umfasst, sodass das Lochwerkzeug das Teil im ersten Lochungs-Arbeitsschritt mittels eines ersten Lochungsstempels und im nachfolgenden Lochungs-Arbeitsschritt mittels eines zweiten Lochungsstempels locht.

Der erste Lochungsstempel überwindet beim Lochen eine auf den zweiten Lochungsstempel einwirkende Kraft, mit dem dieser das Teil in Position hält.

Die Lochungsstempel wurden der Einfachheit halber in der Einzahl angegeben. Es versteht sich jedoch, dass mehrere Lochungsstempel (jeder Art) vorgesehen sein können, so wie dies die Gestaltung des Teils erfordert, ohne von der Erfindung abzuweichen. Weiterhin sind alle regelmäßig oder asymmetrisch ausgebildeten Teile mit dem erfindungsgemäßen Verfahren herstellbar, sofern mehrere Löcher ins Teil eingebracht werden müssen.

Die Erfindung umfasst auch ein entsprechendes Werkzeug zum Stanzen und/oder Formen mittels einer Hochgeschwindigkeitspresse, insbesondere Schnellschmiedepresse, zur Herstellung von Teilen aus Rohlingen, insbesondere nach einem Verfahren einem der Ansprüche 1 bis 11, gemäß Anspruch 12.

Erfindungsgemäß, weist der zweite Lochungsstempel ein in Pressrichtung wirkendes elastisches Kraftelement, insbesondere Federkraftelement, auf, welches auf den Lochungsstempel einwirkt, um das Teil im ersten Arbeitsschritt in Position zu halten.

Der erste Lochungsstempel ist günstigerweise am Lochungsstempelhalter festgelegt und der Lochungsstempelhalter weist eine Bohrung zur Aufnahme des zweiten Lochungsstempel auf, in der dieser in Pressrichtung verschieblich gelagert ist.

Der zweite Lochungsstempel steht in Pressrichtung länger aus dem Lochungsstempelhalter in Richtung auf das zu lochende Teil hervor als der erste Lochungsstempel, wobei vom Ruhezustand des Werkzeugs ausgegangen wird.

Vorteilhafterweise überwindet der erste Lochungsstempel beim Lochen die auf den zweiten Lochungsstempel einwirkende Kraft und die Kraft ist so groß, dass der Lochungsstempel vor deren vollständigen Überwindung das Teil locht.

Der Lochungsstempel ist in der Bohrung mittels des elastischen Kraftelements in Pressrichtung gegen einen Anschlag vorgespannt.

Das Werkzeug kann ferner derart ausgestaltet sein, dass der zweite Lochungsstempel das Teil im ersten Arbeitsschritt beim Niederfahren des Werkzeugs durch Anlage kraftbeaufschlagt festlegt, der nachlaufende erste Lochungsstempel das Teil die Kraft zumindest teilweise überwindend locht, anschließend nach vollständiger Überwindung der Kraft der zweite Lochungsstempel durch einen Anschlag festgelegt wird und dann das Teil locht.

Bei der Herstellung gespeichter Gangzahnräder läuft das erfindungsgemäße Verfahren unter Einsatz des gerade beschriebenen Werkzeugs wie folgt ab: Zunächst treffen die federvorgespannten Speichenlochungsstempel beim Niederfahren der Presse auf das Gangzahnrad und halten dieses durch die aufgebrachte Federkraft in Position. Daraufhin erfolgt das Auslochen der Mittelbohrung durch den nachlaufenden Lochungsstempel. Ist die Mittelbohrung gelocht und der Mittellochbutzen abgeführt, ist die Federkraft überwunden und die Speichenlochungsstempel treffen auf einen festen Anschlag, wodurch sie nach unten gedrückt werden und die Lochung der Speichen erfolgt.

Weitere Merkmale, Eigenschaften und Vorteile der Erfindung ergeben sich aus der nachfolgenden Beschreibung mit Bezug auf die Zeichnung. In der Zeichnung zeigen:
- Fig. 1: ein mittels des erfindungsgemäßen Verfahrens und Werkzeugs hergestelltes gespeichtes Gangzahnrad in einer perspektivischen Ansicht von schräg oben und
- Fig. 2: eine perspektivische Ansicht eines erfindungsgemäßen Werkzeugs von schräg oben, wobei der Lochstempelhalter transparent (gestrichelt) abgebildet ist.

Figur 1 zeigt ein mittels des erfindungsgemäßen Verfahrens und Werkzeugs hergestelltes gespeichtes Gangzahnrad in einer perspektivischen Ansicht von schräg oben, welches als Ganzes mit 1 bezeichnet ist.

Das Gangzahnrad 1 weist zwei verschiedene Arten von Lochungen auf, nämlich eine Mittelbohrung 2 und sechs Speichen 8 erzeugende Lochungen 3 auf. Die Mittelbohrung 2 ist von einem umlaufenden Kragen 4 zylindrischer Gestalt umgeben, der sich von einer konzentrisch um die Mittelbohrung 2 angeordneten Fläche 6 erhebt. Um die Fläche 6 herum ist ein umlaufender Rand 5 angeordnet, an dessen umlaufender Stirnseite die nicht dargestellten Zähne des Gangzahnrads 1 vorgesehen sind. Die Fläche 6 ist dabei von dem Rand 5 abgesetzt, sodass sie in der in Fig. 1 gezeigten Ansicht tiefer liegt.

Die sechs Speichen 8 erzeugenden Lochungen 3 weisen eine ovale Gestalt auf und sind konzentrisch um die Mittelbohrung 2 herum in der Fläche 6 zwischen dem Kragen 4 und dem Rand 5 gleichmäßig beabstandet angeordnet. Dabei sind jeweils zwei Lochungen 3 zu Paaren zusammengefasst, sodass in der Fläche 6 drei Bereiche entstehen, die durch Stege 7 voneinander getrennt sind. Die drei Stege 7 verlaufenden dabei radial vom Rand 5 in Richtung auf die Mittelbohrung 2 hin und gehen in den Kragen 4 über.

Das in Fig. 1 abgebildete Gangzahnrad 1 ist nach dem erfindungsgemäßen Verfahren durch ein in Fig. 2 dargestelltes Werkzeug 10 in einer nicht abgebildeten Presse hergestellt, in der das Werkzeug 10 mittig über das Gangzahnrad 1 bzw. dessen fertig geschmiedeten Rohling positioniert und auf diesen Niedergefahren werden kann.

Das Werkzeug 10 umfasst einen Lochungsstempelhalter 11 etwa rechteckigen Querschnitts, der in Fig. 2 zur besseren Erkennbarkeit transparent abgebildet ist und aus einem oberen Teil I und einem unteren Teil II besteht, die mittels geeigneter Maßnahmen lösbar jedoch fest mit einander verbunden sind.

Das Werkzeug 10 umfasst ferner an dem Lochungsstempelhalter 11 angeordnete Lochungsstempel 12 und 13.

Der Lochungsstempel 12 dient zum Auslochen der Mittelbohrung 2 und ist daher im Querschnitt besehen kreisförmig und mittig an der Unterseite des oberen Teils I des Lochungsstempelhalters 11 über ein dort vorhandenes Gewinde 16 befestigt und durchgreift den unteren Teil II des Lochungsstempelhalters 11 in einer entsprechenden Bohrung 19 runden Querschnitts.

Die Lochungsstempel 13 sind konzentrisch und gleichmäßig beabstandet um den Lochungsstempel 12 herum an dem Lochungsstempelhalter 11 angeordnet und dienen zur Herstellung der Speichen 8 durch Auslochen der Speichen erzeugenden Lochungen 3.

Entsprechend sind sechs Lochungsstempel 13 vorgesehen, die im Querschnitt besehen eine etwa ovale Gestalt aufweisen, die der Gestalt der Lochungen 3 entspricht.

Die Lochungsstempel 13 sind jeweils in entsprechenden Bohrungen 17 und 20 angeordnet, die den unteren Teil II und den oberen Teil I des Lochungsstempelhalters 11 in Längsrichtung bzw. Pressrichtung P durchgreifen.

Die Bohrungen 17 in dem unteren Teil II des Lochungsstempelhalters 11 weisen einen den Lochungsstempeln 13 entsprechenden ovalen Querschnitt auf.

Im Gegensatz dazu weisen die Bohrungen 20 in dem oberen Teil I des Lochungsstempelhalters 11 einen kreisrunden Querschnitt auf. Zusätzlich weisen sie jeweils einen an der oberen bzw. dem Gangzahnrad 1 abgewandten Seite angeordneten Anschlag 14 auf. Die Anschläge 14 sind mittels geeigneter Maßnahmen, wie Gewinde, in den jeweiligen Bohrungen 20 festgelegt.

In den Bohrungen 20 zwischen den Anschlägen 14 und den Lochungsstempeln 13 ist jeweils eine Feder 15 vorgesehen. Am oberen Ende ist die Feder 15 mit dem jeweiligen Anschlag 14 und am unteren Ende über einen Ring 18 in der Bohrung 20 festgelegt und mit dem entsprechenden Lochungsstempel 13 verbunden. Somit sind die Lochungsstempel 13 in den Bohrungen 20 und 17 in Pressrichtung P um das Ausmaß der Feder 15 beweglich gelagert. Die Lochungsstempel 13 werden also von den ovalen unteren Bohrungen 17 geführt, während die Federn 15 für deren Vorspannung in den runden Bohrungen 20 angeordnet sind, wo sie im Betrieb des Werkzeugs zusammenpressbar sind.

Diese besondere Gestaltung des Lochungsstempelhalters 11 bzw. der Bohrungen 17 und 20 erlaubt es übliche Federn mit kreisrundem Querschnitt einzusetzen, obwohl die Lochungsstempel 13 eine ovale Kontur aufweisen. Ferner können die Federn nicht in Pressrichtung P nach unten entweichen, da sie nicht in die ovale Bohrung 17 kleineren Durchmessers passen. Dagegen können jedoch die Lochungsstempel 13 nach oben in die Bohrungen 20 hinein eingeschoben werden, wodurch die Federn 15 komprimiert werden. Damit die Lochungsstempel 13 durch die Bohrungen 17 nicht "herausfallen" sind sie mittels des kreisrunden Rings 18 an ihrem oberen Ende verbreitert und so festgelegt.

Durch die Zweiteilung des Lochungsstempelhalters 11 kann er in einfacherweise hergestellt und an unterschiedliche Gegebenheiten angepasst werden.

Die Presse wird zum Lochen niedergefahren bis das Werkzeug 10 lediglich mit den Lochungsstempeln 13, die in Pressrichtung P auf das Gangzahnrad 1 weiter aus dem Lochungsstempelhalter 11 hervor stehen, am Gangzahnrad 1 anliegt. Dies ist beim Niederfahren der Presse quasi der Ausgangszustand des Verfahrens bzw. des Werkzeugs. Hierbei bezeichnet Niederfahren die Schließbewegung der Presse. Es versteht sich von selbst, daß die Lage der Presse sowohl horizontal als auch vertikal sein kann, daß das Gangzahnrad 1 oberhalb oder unterhalb des Werkzeuges 10 angeordnet sein kann, und daß entweder das Gangzahnrad 1 und/oder das Werkzeug 10 beim Preßvorgang verfahren wird.

Wird nun die Presse weiter in Richtung des Gangzahnrads niedergefahren, so werden die Lochungsstempel 13 gegen die Federkraft der Feder 15 jeweils in die Bohrungen 20 teilweise eingeschoben, bis der zentrale Lochungsstempel 12 am Gangzahnrad anliegt, wobei die Lochungsstempel 13 in den Bohrungen 17 geführt werden.

In diesem Zustand halten die federvorgespannten Speichenlochungsstempel 13 das Gangzahnrad 1 in seiner Position in der nicht abgebildeten Matrize fest.

Daraufhin wird die Presse weiter in Richtung auf das Gangzahnrad niedergefahren und es erfolgt das Auslochen der Mittelbohrung 2 durch den nachlaufenden Lochungsstempel 12, wobei die Lochungsstempel 13 gegen die Federkraft der Federn 15 in die Bohrungen 20 weiterhin eingeschoben werden.

Ist die Mittelbohrung 2 gelocht und der Mittellochbutzen abgeführt, sind die Federn 15 vollständig komprimiert, d. h. die Lochungsstempel 13 maximal in die Bohrungen 20 eingeschoben und treffen jeweils auf den festen Anschlag 14 bzw. auf die maximal komprimierten Federn 15 auf, sodass sie nun zusammen mit dem Werkzeug 10 bzw. Lochungsstempelhalter 11 in Pressrichtung P nach unten gedrückt werden und die Lochung der Speichen 8 bzw. der Speichen erzeugenden Lochungen 3 erfolgt.

Das nun fertig gelochte Gangzahnrad 1 wird aus der hochfahrenden Presse ausgeworfen und der nächste Gangzahnradrohling für die Lochung eingesetzt.

## Patentansprüche

1. Verfahren zum Stanzen und Formen mittels einer Hochgeschwindigkeitspresse, insbesondere Schnellschmiedepresse, zur Herstellung von Teilen mit mindestens ersten und zweiten Lochungen aus Rohlingen umfassend die Schritte:
i) Formen des Teils (1) aus dem Rohling und
ii) Lochen des Teils (1) mit mindestens einem Lochwerkzeug (10), wobei das Lochen im Schritt ii) in mindestens zwei Arbeitsschritte (a, b) aufgeteilt wird und wobei in jedem Arbeitsschritt (a, b) nur ein Teil der insgesamt auszuführenden Lochungen (2,3) ausgeführt wird, so dass das fertig gelochte Teil erst nach Abschluss des letzten Arbeitsschritts (b) vorliegt,
**dadurch gekennzeichnet, dass**
das Teil (1) im ersten Lochungs-Arbeitsschritt (a) durch das Lochwerkzeug (10) für den nachfolgenden Lochungs-Arbeitsschritt (b) in Position gehalten wird.

2. Verfahren nach Anspruch 1,
**dadurch gekennzeichnet, dass**
das Teil im ersten Lochungs-Arbeitsschritt (a) durch das Lochwerkzeug (10) für den nachfolgenden Lochungs-Arbeitsschritt (b) kraftbeaufschlagt, insbesondere federkraftbeaufschlagt, in Position gehalten wird.

3. Verfahren nach Anspruch 2,
**dadurch gekennzeichnet, dass**
das Lochwerkzeug (10) nach Beendigung des ersten Lochungs-Arbeitsschritts (a) nach Überwindung der Kraft auf einen Anschlag (14) trifft und somit den nachfolgenden Lochungs-Arbeitsschritt (b) auslöst.

4. Verfahren nach einem der vorhergehenden Ansprüche,
**dadurch gekennzeichnet, dass**
ein und dasselbe Lochwerkzeug (10) im ersten Lochungs-Arbeitsschritt (a) und nachfolgenden Lochungs-Arbeitsschritt (b) verwendet wird.

5. Verfahren nach einem der Ansprüche 1 bis 4,
**dadurch gekennzeichnet, dass**
das Lochwerkzeug (10) das Teil (1) im ersten Lochungs-Arbeitsschritt (a) mittels eines ersten Lochungsstempels (12) und im nachfolgenden Lochungs-Arbeitsschritt (b) mittels eines zweiten Lochungsstempels (13) locht.

6. Verfahren nach Anspruch 3, 4 oder 5,
**dadurch gekennzeichnet, dass**
der erste Lochungsstempel (12) beim Lochen eine auf den zweiten Lochungsstempel (13) einwirkende Kraft überwindet, mit dem dieser das Teil (1) in Position hält.

7. Verfahren nach einem der vorhergehenden Ansprüche,
**dadurch gekennzeichnet, dass**
kreisrunde Teile (1) hergestellt werden.

8. Verfahren nach Anspruch 7,
**dadurch gekennzeichnet, dass** Zahnräder (1), insbesondere Gangzahnräder hergestellt werden.

9. Verfahren nach Anspruch 8,
**dadurch gekennzeichnet, dass**
Gangzahnräder (1) mit Speichen (3,8) hergestellt werden.

10. Verfahren nach einem der vorhergehenden Ansprüche,
**dadurch gekennzeichnet, dass**
im ersten Arbeitsschritt (a) das Auslochen einer Mittelbohrung (2) durchgeführt wird.

11. Verfahren nach einem der Ansprüche 9 oder 10,
**dadurch gekennzeichnet, dass**
im nachfolgenden Arbeitsschritt (b) das Auslochen von Speichen (3,8) durchgeführt wird.

12. Werkzeug (10) zum Stanzen und/oder Formen mittels einer Hochgeschwindigkeitspresse, insbesondere Schnellschmiedepresse, zur Herstellung von Teilen aus Rohlingen, insbesondere nach einem Verfahren einem der Ansprüche 1 bis 11, mit
mindestens einem ersten Lochungsstempel (12) zur Herstellung erster Lochungen (2) im Teil (1) und
mindestens einem zweiten Lochungsstempel (13) zur Herstellung zweiter Lochungen (3) im Teil (1), die
an einem Lochungsstempelhalter (11) angeordnet sind, wobei der Lochungsstempelhalter (11) derart ausgestaltet ist, dass der erste Lochungsstempel (12) das Teil (1) in einem ersten Arbeitsschritt (a) und der zweite Lochungsstempel (13) das Teil (1) in einem nachfolgenden Arbeitsschritt (b) locht,
**dadurch gekennzeichnet, dass**
der zweite Lochungsstempel (13) im ersten Arbeitsschritt (a) an dem Teil (1) anliegt und es in Position hält, wobei
der zweite Lochungsstempel (13) ein in Pressrichtung (P) wirkendes elastisches Kraftelement (15), insbesondere Federkraftelement, aufweist, welches auf den Lochungsstempel (13) einwirkt, um das Teil (1) im ersten Arbeitsschritt (a) in Position zu halten,
der erste Lochungsstempel (12) am Lochungsstempelhalter (11) festgelegt ist und der Lochungsstempelhalter (11) eine Bohrung (17,20) zur Aufnahme des zweiten Lochungsstempel (13) aufweist, in der dieser in Pressrichtung (P) verschieblich gelagert ist, und
der zweite Lochungsstempel (13) in Pressrichtung (P) länger aus dem Lochungsstempelhalter (11) in Richtung auf das zu lochende Teil (1) hervorsteht als der erste Lochungsstempel (12).

13. Werkzeug nach Anspruch 12,
**dadurch gekennzeichnet, dass** es derart ausgestaltet ist, dass der erste Lochungsstempel (12) beim Lochen die auf den zweiten Lochungsstempel (13) einwirkende Kraft überwindet und die Kraft so groß ist, dass der Lochungsstempel (12) vor deren vollständigen Überwindung das Teil (1) locht.

14. Werkzeug nach Anspruch 12 oder 13,
**dadurch gekennzeichnet, dass**
der zweite Lochungsstempel (13) in der Bohrung (20) mittels des elastischen Kraftelements (15) in Pressrichtung (P) gegen einen Anschlag (14) vorgespannt ist.

15. Werkzeug nach einem der Ansprüche 12 bis 14,
**dadurch gekennzeichnet, dass**
es derart ausgestaltet ist, dass der zweite Lochungsstempel (13) das Teil im ersten Arbeitsschritt (a) beim Niederfahren des Werkzeugs (10) durch Anlage kraftbeaufschlagt festlegt, der nachlaufende erste Lochungsstempel (12) das Teil die Kraft zumindest teilweise überwindend locht, anschließend nach vollständiger Überwindung der Kraft der zweite Lochungsstempel (13) durch den Anschlag (14) festgelegt wird und dann das Teil (1) locht.

16. Werkzeug nach einem der vorhergehenden Ansprüche 12 bis 15,
**dadurch gekennzeichnet, dass**
der Lochungsstempelhalter (11) aus zwei Teilen (I, II) besteht.

## Claims

1. Method of stamping and forming by means of a high-speed press, in particular a high-speed forging press, for producing parts having at least first and second perforations from blanks, comprising the steps:
i) forming the part (1) from the blank, and
ii) perforating the part (1) with at least one perforating tool (10),
**characterized in that** the perforating in step ii) being split up into at least two operations (a, b), and only some of the total number of perforations (2, 3) to be made being made during each operation (a, b), so that the ready perforated part is not present until the last operation (b) has been completed, **characterized in that** the part (1) is held in position during the first perforating operation (a) by the perforating tool (10) for the subsequent perforating operation (b).

2. Method according to Claim 1, **characterized in that** the part is held in position during the first perforating operation (a) by force, in particular spring force, being applied to it by the perforating tool (10) for the subsequent perforating operation (b).

3. Method according to Claim 2, **characterized in that** the perforating tool (10), after completion of the first perforating operation (a), strikes a stop (14) after overcoming the force and thus initiates the subsequent perforating operation (b).

4. Method according to one of the preceding claims, **characterized in that** one and the same perforating tool (10) is used during the first perforating operation (a) and the subsequent perforating operation (b).

5. Method according to one of Claims 1 to 4, **characterized in that** the perforating tool (10) perforates the part (1) by means of a first perforating punch (12) during the first perforating operation (a) and by means of a second perforating punch (13) during the subsequent perforating operation (b).

6. Method according to Claim 3, 4 or 5, **characterized in that** the first perforating punch (12), during the perforating, overcomes a force which acts on the second perforating punch (13) and with which the latter holds the part (1) in position.

7. Method according to one of the preceding claims, **characterized in that** circular parts (1) are produced.

8. Method according to Claim 7, **characterized in that** gears (1), in particular speed gears, are produced.

9. Method according to Claim 8, **characterized in that** the speed gears (1) are produced with spokes (3, 8).

10. Method according to one of the preceding claims, **characterized in that** a center hole (2) is punched out during the first operation (a).

11. Method according to either of Claims 9 and 10, **characterized in that** spokes (3, 8) are punched out during the subsequent operation (b).

12. Tool (10) for stamping and/or forming by means of a high-speed press, in particular a high-speed forging press, for producing parts from blanks, in particular according to a method according to one of Claims 1 to 11, having
at least one first perforating punch (12) for producing first perforations (2) in the part (1), and at least one second perforating punch (13) for producing second perforations (3) in the part (1), which
are arranged on a perforating-punch holder (11), **characterized in that** the perforating-punch holder (11) being designed in such a way that the first perforating punch (12) perforates the part (1) during a first operation (a) and the second perforating punch (13) perforates the part (1) during a subsequent operation (b), **characterized in that** the second perforating punch (13) bears against the part (1) and holds it in position during the first operation (a), the second perforating punch (13) having an elastic force element (15), in particular a spring-force element, which acts in the pressing direction (P) and on the perforating punch (13) in order to hold the part (1) in position during the first operation (a), the first perforating punch (12) is secured to the perforating-punch holder (11), and the perforating-punch holder (11) has a hole (17, 20) for accommodating the second perforating punch (13), in which the latter is displaceably mounted in the pressing direction (P), and the second perforating punch (13) projects from the perforating-punch holder (11) in the pressing direction (P) toward the part (1) to be perforated to a greater extent than the first perforating punch (12).

13. Tool according to Claim 12, **characterized in that** it is designed in such a way that the first perforating punch (12), during the perforating, overcomes the force acting on the second perforating punch (13), and the force is so great that the perforating punch (12) perforates the part (1) before it has completely overcome said force.

14. Tool according to Claim 12 or 13, **characterized in that** the second perforating punch (13) is preloaded in the hole (20) in the pressing direction (P) against a stop (14) by means of the elastic force element (15).

15. Tool according to one of Claims 12 to 14, **characterized in that** it is designed in such a way that the second perforating punch (13) secures the part during the first operation (a) during the lowering of the tool (10) by being acted upon by force in such a way as to bear against said part, the trailing first perforating punch (12) perforates the part while at least partly overcoming the force, the second perforating punch (13) is subsequently secured by the stop (14) after completely overcoming the force and then perforates the part (1).

16. Tool according to one of the preceding Claims 12 to 15, **characterized in that** the perforating-punch holder (11) consists of two parts (I, II).

## Revendications

1. Procédé de poinçonnage et de formage au moyen d'une presse à grande vitesse, en particulier d'une presse de forgeage rapide, pour la fabrication de pièces avec au moins des premières et des deuxièmes perforations à partir d'ébauches, comprenant les étapes suivantes :
i) formage de la pièce (1) à partir de l'ébauche, et
ii) perforation de la pièce (1) avec au moins un outillage de perforation (10),
dans lequel la perforation dans l'étape ii) est divisée en au moins deux opérations (a, b) et dans lequel seule une partie des perforations totales (2, 3) à effectuer est effectuée dans chaque opération (a, b), de telle manière que la pièce perforée terminée ne soit disponible qu'après la fin de la dernière opération (b),
**caractérisé en ce que** la pièce (1) est maintenue en position par l'outillage de perforation (10) dans la première opération de perforation (a), pour l'opération de perforation suivante (b).

2. Procédé selon la revendication 1, **caractérisé en ce que** la pièce est maintenue par l'outillage de perforation (10) dans la première étape de perforation (a) pour l'opération de perforation suivante (b), sous l'action d'une force, en particulier sous l'action de la force d'un ressort.

3. Procédé selon la revendication 2, **caractérisé en ce que** l'outillage de perforation (10) arrive contre une butée (14) après avoir surmonté la force après la fin de la première opération de perforation (a), et déclenche ainsi l'opération de perforation suivante (b).

4. Procédé selon l'une quelconque des revendications précédentes, **caractérisé en ce que** l'on utilise un seul et même outillage de perforation (10) dans la première opération de perforation (a) et dans l'opération de perforation suivante (b).

5. Procédé selon l'une quelconque des revendications 1 à 4, **caractérisé en ce que** l'outillage de perforation (10) perfore la pièce (1) dans la première opération de perforation (a) au moyen d'un premier poinçon de perforation (12) et dans l'opération de perforation suivante (b) au moyen d'un deuxième poinçon de perforation (13).

6. Procédé selon la revendication 3, 4 ou 5, **caractérisé en ce que** le premier poinçon de perforation (12) surmonte lors de la perforation une force agissant sur le deuxième poinçon de perforation (13), avec laquelle celui-ci maintient la pièce (1) en position.

7. Procédé selon l'une quelconque des revendications précédentes, **caractérisé en ce que** l'on fabrique des pièces circulaires (1).

8. Procédé selon la revendication 7, **caractérisé en ce que** l'on fabrique des roues dentées (1), en particulier des roues dentées de rapport de vitesse.

9. Procédé selon la revendication 8, **caractérisé en ce que** l'on fabrique des roues dentées de rapport de vitesse (1) avec des rayons (3, 8).

10. Procédé selon l'une quelconque des revendications précédentes, **caractérisé en ce que** l'on effectue la perforation d'un perçage central (2) dans la première opération (a).

11. Procédé selon l'une des revendications 9 ou 10, **caractérisé en ce que** l'on effectue la perforation de rayons (3, 8) dans l'opération suivante (b).

12. Outillage (10) de poinçonnage et/ou de formage au moyen d'une presse à grande vitesse, en particulier d'une presse de forgeage rapide, pour la fabrication de pièces à partir d'ébauches, en particulier par un procédé selon l'une quelconque des revendications 1 à 11, avec
au moins un premier poinçon de perforation (12) pour la formation de premières perforations (2) dans la pièce (1), et
au moins un deuxième poinçon de perforation (13) pour la formation de deuxièmes perforations (3) dans la pièce (1), qui
sont disposés sur un support de poinçons de perforation (11), dans lequel le support de poinçons de perforation (11) est conçu de telle manière que le premier poinçon de perforation (12) perfore la pièce (1) dans une première opération de perforation (a) et que le deuxième poinçon de perforation (13) perfore la pièce (1) dans une opération de perforation suivante (b),
**caractérisé en ce que**
le deuxième poinçon de perforation (13) est appliqué sur la pièce (1) dans la première opération de perforation (a) et la maintient en position, dans lequel
le deuxième poinçon de perforation (13) présente un élément de force élastique (15), en particulier un élément de force à ressort, agissant dans la direction de pressage (P), qui agit sur le poinçon de perforation (13), pour maintenir la pièce (1) en position dans la première opération de perforation (a),
le premier poinçon de perforation (12) est fixé sur le support de poinçons de perforation (11) et le support de poinçons de perforation (11) présente un perçage (17, 20) destiné à recevoir le deuxième poinçon de perforation (13), dans lequel celui-ci est monté de façon mobile dans la direction de pressage (P), et
le deuxième poinçon de perforation (13) sort d'une plus grande longueur hors du support de poinçons de perforation (11) dans la direction de pressage (P), en direction de la pièce (1) à perforer, que le premier poinçon de perforation (12).

13. Outillage selon la revendication 12, **caractérisé en ce qu'**il est conçu de telle manière que le premier poinçon de perforation (12) surmonte lors de la perforation la force agissant sur le deuxième poinçon de perforation (13) et la force est tellement élevée que le poinçon de perforation (12) perfore la pièce (1) avant que cette force soit entièrement surmontée.

14. Outillage selon la revendication 12 ou 13, **caractérisé en ce que** le deuxième poinçon de perforation (13) est précontraint contre une butée (14) dans la direction de pressage (P), au moyen de l'élément de force élastique (15) dans le perçage (20).

15. Outillage selon l'une quelconque des revendications 12 à 14, **caractérisé en ce qu'**il est conçu de telle manière que le deuxième poinçon de perforation (13) bloque la pièce, dans une première opération de perforation (a), par appui sous l'action d'une force lors de la descente de l'outillage (10), le premier poinçon de perforation (12) qui suit perfore la pièce en surmontant au moins partiellement la force, ensuite le deuxième poinçon de perforation (13) est bloqué par la butée (14) après avoir entièrement surmonté la force et perfore alors la pièce (1).

16. Outillage selon l'une quelconque des revendications 12 à 15, **caractérisé en ce que** le support de poinçons de perforation (11) se compose de deux parties (I, II).
